# EUROPÄISCHE PATENTSCHRIFT

(11) **EP 2 475 583 B1**
(45) Veröffentlichungstag und Bekanntmachung des Hinweises auf die Patenterteilung: **06.11.2013**
(21) Anmeldenummer: 10752565.1
(22) Anmeldetag: 07.09.2010
(51) Int. Cl.: B65D 47/20, B65D 51/16, B65D 47/32

(54) **BEHÄLTERDECKEL MIT DRUCKAUSGLEICHSEINRICHTUNG**
CONTAINER LID HAVING A PRESSURE EQUALIZING DEVICE
COUVERCLE DE CONTENANT COMPORTANT UN DISPOSITIF D'ÉQUILIBRAGE DE LA PRESSION

(30) Priorität: 07.09.2009 AT 14032009
(43) Veröffentlichungstag der Anmeldung: 18.07.2012
(73) Patentinhaber: Xolution GmbH, 81737 München (DE)
(72) Erfinder: BRATSCH, Christian, A-5020 Salzburg (AT)
(74) Vertreter: Grünecker, Kinkeldey, Stockmair & Schwanhäusser
(86) Internationale Anmeldenummer: PCT/EP2010/063102
(87) Internationale Veröffentlichungsnummer: WO 2011/026993

(56) Entgegenhaltungen:
- WO-A1-00/63091
- WO-A1-2005/068313
- US-A- 4 190 174
- US-A1- 2009 026 218
- US-B1- 6 279 773

## Beschreibung

Die Erfindung betrifft einen Deckel eines Behälters, insbesondere einer Getränkedose, mit einem im Wesentlichen ebenen Deckelspiegel und einem vorzugsweise gefalzten Randbereich, sowie zumindest einer an dem Deckelspiegel angeordneten Ausgießöffnung, die über zumindest ein im Bereich der in das Behälterinnere zugewandten Unterseite des Deckelspiegels angeordnetes Verschlusselement gas- und/oder flüssigkeitsdicht verschließbar ist, wobei das Verschlusselement über ein Betätigungselement aus einer Geschlossenposition in eine Offenposition bewegbar ist, und zumindest eine Druckausgleichseinrichtung vorgesehen ist, die mit dem zumindest einen Betätigungselement zusammenwirkt, wobei die zumindest eine Druckausgleichseinrichtung zumindest ein Schließelement aufweist, sowie zumindest eine Druckausgleichsöffnung vorgesehen ist, die bei Stellung des Betätigungselementes in der Geschlossenposition mittels des zumindest einen Schließelementes verschließbar und bei Bewegung des Betätigungselementes aus der Geschlossenposition in die Offenposition zur Gänze freilegbar ist, wobei die Freilegung der Druckausgleichsöffnung reversibel ist

Behälter, insbesondere Getränkedosen, sind zumeist mit kohlensäurehältigen Getränken befüllt, wobei der Druck innerhalb der Getränkedose bis zu 6 bar betragen kann. Beim Öffnen derartiger unter Druck stehender Behälter beispielsweise mittels einer Aufreißlasche kommt es zum schlagartigen Druckabfall innerhalb der Dose, wobei häufig Flüssigkeit aus der Dose herausspritzt. Da dieser schlagartige Druckausgleich aufgrund der Verschmutzungsgefahr unerwünscht ist, wurden Einrichtungen entwickelt, die dies vermeiden sollen.

So beschreibt die US 5,370,262 A einen Dosendeckel für eine Getränkedose, wobei oberhalb eines Öffnungsdeckels ein Hilfsdeckel mit Luftlöchern vorgesehen ist, der bei Öffnung der Getränkedose durch Hineindrücken des Öffnungsdeckels in die Dose eine Herausspritzen des Doseninhalts durch den Hilfsdeckel vermeidet. Zum Entleeren der Getränkedose muss anschließend dieser Hilfsdeckel entfernt werden.

Eine weitere Möglichkeit, das schlagartige Belüften einer Getränkedose zu verringern, besteht darin, die Dosenöffnung schrittweise freizulegen. Ein derartiges Vorgehen mit zugehörigem Dosenverschluss wird in der WO 2007/128810 A1 beschrieben. Hierbei wird beim Öffnen der Dose eine Basisplatte über ein Nockenprofil schrittweise abgesenkt, um die Dosenöffnung freizugeben.

In der EP 1 708 930 B1 schließlich wird ein Drehverschluss für einen Lebensmittelbehälter beschrieben, der eine Druckausgleichseinrichtung aufweist, die als Druckausgleichsöffnung im Dosenverschluss realisiert ist, die beim Öffnen der Dose freigelegt wird.

Die EP 1 796 974 B1 offenbart eine Schließvorrichtung für einen Getränkebehälter, bei der eine Belüftungseinrichtung vorgesehen ist, die über einen an einem Dichtelement angeordneten Zapfen verfügt, der beim erstmaligen Öffnen in seiner Position verändert wird, um eine Freilegung der Druckausgleichsöffnung zu bewirken. Diese Druckausgleichsöffnung wird beim Wiederverschließen des Behälters gar nicht oder nur unzulänglich verschlossen, so dass hier der Behälterinhalt austreten kann.

In der WO 2005/068313 A1 ist ein Deckel der eingangs erwähnten Art für wiederverschließbare Getränkedosen beschrieben, der einen komplizierten Aufbau aufweist. Dieser Aufbau ist anfällig für Ablagerungen des Doseninhalts so dass es hier leicht zu Verkeimungsproblemen kommen kann.

Ähnliche Probleme treten auch bei der in der US 6,279,773 B1 beschriebenen Lösung auf, die in der Praxis zudem nur für Flaschen geeignet ist. Eine weitere vereinfachte Lösung für Flaschen kann auch der WO 2000/63091 A1 entnommen werden.

Die im Stand der Technik beschriebenen Lösungen weisen somit entweder nur einen beschränkten Schutz hinsichtlich des Herausspritzens vom Doseninhalt auf, sie sind äußerst kompliziert und damit kostenintensiv aufgebaut und/oder aber für die Verwendung in Getränkedosen gar nicht oder nur eingeschränkt einsetzbar.

Es ist daher Aufgabe der Erfindung, die oben beschriebenen Nachteile des Standes der Technik zu beseitigen und einen Deckel für einen Behälter zur Verfügung zu stellen, der eine sichere Belüftung beim Öffnen des Behälters ermöglicht und eine sichere Wiederverschließbarkeit der Getränkedose gewährleistet.

Diese Aufgabe wird erfindungsgemäß durch einen Deckel der eingangs erwähnten Art dadurch gelöst, dass das Betätigungselement über ein bewegbares Fixierelement mit einer Handhabe in der Geschlossenposition fixierbar ist, wobei das Schließelement für die Druckausgleichsöffnung an dem Fixierelement angeordnet ist.

Bei der vorliegenden Erfindung ist ein Schließelement vorgesehen, das eine beispielsweise den Deckel durchdringende Druckausgleichsöffnung verschließt, wenn sich das Verschlussmittel in der Geschlossenposition befindet. Beim Bewegen des Betätigungselementes aus der Geschlossenposition wird die zumindest eine Druckausgleichsöffnung freigelegt; beim Verschließen des Behälters durch Bewegen des Betätigungselementes und damit des Verschlusselementes wird die Drucksausgleichsöffnung wiederum gas- und flüssigkeitsdicht verschlossen.

Bevorzugterweise ist das Schließelement als Zapfen ausgebildet, der bei Bewegung des Betätigungselementes aus der Geschlossenposition in die Offenposition zur Gänze aus der zumindest einen Druckausgleichsöffnung bewegbar ist und in der Geschlossenstellung des Betätigungselementes die zumindest eine Druckausgleichsöffnung verschließt.

Die oben beschriebene Druckausgleichseinrichtung in dem erfindungsgemäßen Deckel ist insbesondere für Verschlussmittel geeignet, die im wesentlichen linear und parallel zu dem Deckel verschiebbar sind.

Ebenso ist bevorzugterweise vorgesehen, dass das zumindest eine Verschlussmittel im Wesentlichen vertikal hinsichtlich des Deckels verschwenkbar ist, um die zumindest eine Ausgießöffnung zu öffnen oder wiederzuverschließen.

Bevorzugterweise ist das Fixier-element aus einer Ebene, die im Wesentlichen parallel zum Deckelspiegel und üblicherweise in der Ebene des Betätigungselementes angeordnet ist, verschwenkbar, wobei das Fixierelement gelenkig mit dem Betätigungselement in unlösbarer Verbindung steht. Durch Verschwenken des Fixierelementes wird das Betätigungselement freigegeben und kann gegebenenfalls verschoben werden.

Um einen Originalitätsverschluss zu erhalten, ist erfindungsgemäß bevorzugt vorgesehen, dass die Handhabe vor dem erstmaligen Verschwenken zur Freigabe des Betätigungselementes über zumindest eine Sollbruchstelle mit zumindest einem auf dem Deckelspiegel angeordneten Anschlusselement in Verbindung steht. Durch Verschwenken der Handhabe wird die zumindest eine Sollbruch-stelle aufgebrochen und das Betätigungselement freigegeben.

Erfindungsgemäß ist vorgesehen, dass das Schließelement für die zumindest eine Druckausgleichsöffnung an dem Fixierelement angeordnet ist. Beim Verschwenken der Handhabe bzw. des Fixierelementes erfolgt somit zunächst der Druckausgleich durch Öffnen der Druckausgleichsöffnung und erst anschließend wird das Betätigungselement zum Freilegen der Ausgießöffnung freigegeben.

Es hat sich herausgestellt, dass die Bedienung der Handhabe wesentlich vereinfacht wird, wenn sie Y- oder T-förmig ausgebildet ist. Durch die Form wird zunächst eine stärke Kraft auf die zumindest eine Sollbruchstelle ausgeübt, um zunächst diese zu öffnen und anschließend mit geringerer Kraft die Freilegung des Betätigungselementes zu bewirken.

Besonders bevorzugt ist vorgesehen, dass das Verschlusselement und die Druckausgleichsöffnung eine gemeinsame, vorzugsweise einstückige Dichtung aufweisen. Auf diese Weise wird ein besonders gas- und flüssigkeitsdichter, wiederverschließbarer Deckel für eine Getränkedose erhalten.

Erfindungsgemäß ist vorgesehen, dass bei Bewegung des Betätigungselementes aus einer Geschlossenposition in eine Offenposition zunächst das zumindest eine Schließelement die zumindest eine Druckausgleichsöffnung freigibt, bevor anschließend die Ausgießöffnung von dem Verschlussmittel freigegeben wird. So sind zum Öffnen der Ausgießöffnung nach Belüftung des Behälters, insbesondere bei unter Druck stehenden Behältern geringere Kräfte zum Freilegen der Ausgießöffnung notwendig.

Im folgenden wird anhand von nicht zur Erfindung gehörenden Beispielen und einer nicht einschränkenden Ausführungsform die Erfindung näher erläutert. Darin zeigen
Fig. 1a bis Fig. 1e ein erstes Beispiel;
Fig. 2 ein zweites Beispiel;
Fig. 3 eine drittes Beispiel;
Figs. 4a bis Fig. 4g ein viertes Beispiel;
Figs. 5a bis Fig. 5e ein fünftes Beispiel;
Fig. 6 ein sechstes Beispiel;
Fig. 7 ein siebentes Beispiel;
Fig. 8 ein achtes Beispiel; und
Figs. 9 bis Fig. 14 eine Ausführungsform der Erfindung.

Die Fig. 1a bis Fig. 1e zeigen einen Deckel 100 mit einem Deckelspiegel 101 und einem Bördelrand 102, wie er beispielsweise bei Getränkedosen zu finden ist. Der Deckel 100 weist eine Ausgießöffnung 103 auf, die durch ein Verschlussmittel 110, hier ein Schiebeelement, verschlossen ist. Der Deckelspiegel 101 weist zudem eine Bedienöffnung 104 auf, in die ein Bedienelement 111 des Schiebeelementes eingreift.

Unterhalb des Deckelspiegels 101 ist ein Verschlusselement 120 angeordnet, das die Ausgießöffnung 103 verschließt, wenn sich das Verschlussmittel 110 in der in der Fig. 1a bzw. Fig. 1c dargestellten Geschlossenposition befindet. Das Verschlusselement 120 weist eine unterhalb der Bedienöffnung 104 angeordnete Aufnahme 121 für das Bedienelement 111 des Betätigungselementes 110 auf, in welcher das Bedienelement 111 entlang einer Auflaufschräge 122 bewegbar ist.

Wird nun das Verschlussmittel 110 in Richtung des Pfeils (Fig. 1b) verschoben, so wird eine Druckausgleichsöffnung 123 in dem Verschlusselement 120 freigegeben (Figs. 1d und Fig. 1e), die in der Geschlossenposition des Betätigungselementes 110 durch das Bedienelement 111 gas- und flüssigkeitsdicht verschlossen ist. Durch die Freilegung der Druckausgleichsöffnung 123 erfolgt der Druckablass aus dem Doseninneren, wobei das Verschlusselement 110 zusätzlich ein allfälliges Herausspritzen des Doseninhalts verhindert.

Erst durch weiteres Bewegen des Betätigungselementes 110 wird das Verschlusselement 120 durch das Verschieben des Bedienelementes 111 entlang der Auflaufschräge 122 im Wesentlichen vertikal in das Doseninnere verschwenkt, wodurch gemäß Fig. 1e die Ausgießöffnung 103 freigegeben wird.

Bei dem in den Figs. 1a bis Fig: 1e dargestellten Beispiel ist ein Verschluss beschrieben, mit welchem die Getränkedose gegebenenfalls wiederverschlossen werden kann, wobei hier das Bedienelement 111, das bevorzugterweise einstückig mit dem Verschlussmittel 110 ausgebildet ist, gleichzeitig als Schließelement für die Druckausgleichsöffnung 123 fungiert. Die hier dargestellte Ausführung weist lediglich eine Druckausgleichsöffnung 123 auf; es können jedoch auch mehrere, beispielsweise zwei in der Aufnahme 121 einander gegenüberliegende Druckausgleichsöffnungen vorgesehen sein.

Zwei weitere Varianten sind in den Figuren 2 und 3 dargestellt. In der Fig. 2 ist ein Deckel 100 mit einer Verschlusseinrichtung ähnlich jener der Figuren 1a bis 1e gezeigt, wobei das Bedienelement 111 zusätzlich eine elastische Dichtung 130 aufweist, die in der Geschlossenposition des Betätigungselementes 110 die Druckausgleichsöffnung 123 besonders zuverlässig verschließt.

Bei dem in der Fig. 3 gezeigten Beispiel ist eine elastische Dichtung 130 ringförmig um die Druckausgleichsöffnung 123 angeordnet und dichtet diese gegen die Umgebung ab, wenn sich das Verschlussmittel 110 und damit das Bedienelement 111 in der Geschlossenposition, wie in dieser Fig. dargestellt, befindet.

Ein weiteres Beispiel ist in den Figs. 4a bis Fig. 4g gezeigt. Hierbei ist in der Aufnahme 121 ein Rohr 124 vorgesehen, dessen Rohrinneres als Druckausgleichsöffnung 123 fungiert. Befindet sich das Verschlussmittel 110 in der Geschlossenposition (Fig. 4a, Fig. 4e), so wird das Rohr 124, das aus einem flexiblen Material gefertigt ist, durch einen Zapfen 112 des Bedienelementes 111 derart abgeknickt (Fig. 4b, Fig. 4e), dass der Querschnitt des Rohres 124 verändert und damit die Verbindung der Druckausgleichsöffnung 123 mit der Umgebung des Behälters unterbrochen ist (Fig. 4e). Diese einfache oder auch mehrfache Abknickung bewirkt einen gas- und flüssigkeitsdichten Verschluss der Druckausgleichsöffnung 123.

Das Rohr 124 ist bei dieser Ausführungsvariante an der Anlaufschräge 122 des Verschlusselementes 120 angeordnet, wobei durch Bewegen des Betätigungselementes 110 in Richtung des Pfeils in Fig. 4e zunächst das abgenickte Rohr 124 von dem Zapfen 112 des Bedienelementes 111 freigegeben wird, das sich daraufhin aufgrund seiner elastischen Eigenschaften aufrichtet, so dass die Druckausgleichsöffnung 123 freigegeben wird (Fig. 4f), ohne dabei die Ausgießöffnung 103 zu öffnen. Dadurch erfolgt ein Druckausgleich der unter Druck stehenden Getränkedose mit der Umgebung, ohne dass der Inhalt der Dose herausspritzt, weil wiederum das Verschlussmittel 110 gegebenenfalls als Spritzschutz fungiert. Erst bei weiterer Bewegung des Betätigungselementes 110 wird schließlich die Ausgleßöffnung 103 durch Verschwenken des Verschlusselementes 120 freigegeben (Fig. 4g), wobei aufgrund des davor erfolgten Druckausgleiches für die Freilegung der Trinköffnung eine geringere Kraft benötigt wird, als wenn der Behälter noch unter Druck stünde.

Ein weiteres Beispiel ist in den Fig. 5a bis Fig. 5e dargestellt. Hierbei ist ein Stopfen 113, der an einem Zapfen 112 des Bedienelementes 111 angeordnet ist, vorgesehen, der bei verschlossenem Behälter in die Druckausgleichsöffnung 123 eingreift. Bei Bewegen des Betätigungselementes 110 in Pfeilrichtung (Fig. 5c) wird der Stopfen 113 aus der Druckausgleichsöffnung 123 herausbewegt, so dass gegebenenfalls der in dem Behälter herrschende Überdruck über eine Ausnehmung 126 in dem Verschlusselement 120 sowie der Druckausgleichsöffnung 123 aus dem Inneren des Behälters nach außen entweichen kann (Fig. 5d). Bei weiterem Bewegen des Betätigungselementes 110 wird das Bedienelement 111 entlang der Auflaufschräge 122 der Aufnahme 121 geführt, so dass das unterhalb des Deckelspiegels 101 angeordneten Verschlusselement 120 aufgrund der ausgeübten Hebelwirkung in das Innere des Behälters verschwenkt und dadurch die Ausgießöffnung 103 freigegeben wird (Fig. 5e).

Bei Wiederverschließen des Behälters wird das Verschlusselement 110 wiederum in die Geschlossen-Position überführt, wobei das unter Vorspannung stehende Verschlussmittel 120 die Ausgießöffnung 103 und der Stopfen 113 die Druckausgleichsöffnung 123 wiederverschließen. Vorzugsweise sind in den Bereichen um die Ausgießöffnung 103 sowie der Druckausgleichsöffnung 123 geeignete Dichtungen vorgesehen, die ein Austreten des zumeist flüssigen Behälterinhaltes verhindern.

Der Fig. 6 ist ein weiteres Beispiel zu entnehmen, bei welcher das Betätigungsmittel 110 als Schieber ausgebildet ist, der oberhalb des Deckelspiegels 101 angeordnet ist, während das Betätigungsmittel 111 unterhalb des Deckelspiegels 101 in einer im zusammengesetzten Zustand des Deckels 100 dem Deckelspiegel 101 zugewandten Ausnehmung 121 des Verschlusselementes 120 beweglich eingebettet ist. In der Seitenwand der Ausnehmung 121 ist eine Druckausgleichungsöffnung 123 angeordnet, die in der Geschlossenposition des Betätigungselementes 110 durch das Bedienelement 111 verschlossen ist (nicht dargestellt).

In der Fig. 7 ist eine weitere Variante des Deckels 100 aus Fig. 6 gezeigt, bei welcher das Verschlusselement 120 eine Druckausgleichsöffnung 123 aufweist, in die ein Zapfen 112 des Bedienelementes 111 bewegbar ist.

Alternativ hierzu ist in der Fig. 8 eine Variante ausschnittsweise dargestellt, bei der ein Bereich 131 des Verschlusselementes 120 elastisch, beispielsweise durch Materialverdünnung 127 und/oder Verwendung unterschiedlicher Materialien, ausgebildet ist. Bei Betätigung des Betätigungselementes 110 (Fig. 6) wird das Bedienelement 111 ebenfalls in Pfeilrichtung bewegt. Hierbei gleitet ein an dem Bedienelement 111 angeordneter Anschlag 114 entlang einer geneigten Ebene 128 in der Oberfläche des Verschlusselementes 120, so dass aufgrund der ausgeübten Hebelwirkung sowie der Materialverdünnung 127 eine Absenkung des elastischen Bereichs 131 erfolgt. Diese Absenkung führt dazu, dass eine umlaufende Dichtung 132, die das Verschlusselement 120 gegen den Dosenspiegel 101 abdichtet, verformt wird, wodurch eine Druckausgleichsöffnung zwischen Dichtung 132 und Dosenspiegel 101 gebildet wird und damit ein Druckausgleich durch diese erfolgen kann.

In den Fig. 9 bis Fig. 14 ist eine Ausführung des erfindungsgemäßen Deckels 100 dargestellt.

In Fig. 9 ist der Deckel 100 in seinem geschlossenen Zustand vor dem erstmaligen Öffnen dargestellt, wobei das Betätigungselement 110 mit einem Fixierelement 115 über eine gelenkige Verbindung 116, beispielsweise ein Filmscharnier verbunden ist. Das Fixierelement 115 weist eine Handhabe 117 auf, die bei dieser Variante der Erfindung im wesentlichen T-förmig ausgebildet ist.

Durch Anheben der Handhabe 117 (Fig. 10a) wird diese von einem Anschlusselement 118 abgetrennt, mit dem sie über eine oder mehrere Sollbruchstellen in Verbindung gestanden ist. Die primäre Funktion des Anschlusselementes 118 besteht in der Fixierung des Verschlusses der Getränkedose auf dem Deckelspiegel 101. In der geschnitten Ansicht Fig. 10b ist deutlich ersichtlich, dass ein als Schließelement fungierender Zapfen 113 in der Druckausgleichsöffnung 123 des Verschlusselementes 120 angeordnet ist.

Durch ein im wesentlichen ziehendes Öffnen der Handhabe 117 wird in einem weiteren Schritt das Fixierelement 115 angehoben und zur Gänze von dem Anschlusselement 118 abgetrennt, wobei gleichzeitig der Zapfen 113 aus der Druckausgleichsöffnung 123 herausgezogen wird, und ein Druckausgleich stattfinden kann (Fig. 11a und Fig. 11b). Hierbei bewirkt die Zugbewegung üblicherweise, dass die Handhabe 117 wieder innerhalb einer Ausnehmung des Fixierelementes 115 angeordnet wird.

Nun kann das Betätigungselement 110 in Richtung Anschlusselement 118 verschoben werden, wodurch das Verschlussmittel 120 in das Doseninnere verschwenkt und die Ausgießöffnung 103 freigegeben wird (Fig. 12a bis Fig. 12d).

Zum Wiederverschließen wird das Betätigungselement 110 wieder in die ursprüngliche Position zurückgeschoben, wodurch das Verschlusselement 120 wiederum parallel zum Deckelspiegel 101 angeordnet wird und aufgrund der umlaufenden Dichtung 132, die auch die Druckausgleichsöffnung 123 umschließt, die Ausgießöffnung 103 gas- und flüssigkeitsdicht verschließt (Fig. 13a und Fig. 13b).

Ebenso wird der Zapfen 113 durch Absenken des Fixierelementes 115 (Fig. 14) wieder in der Druckausgleichsöffnung 123 angeordnet, so dass auch diese gasund flüssigkeitsdicht verschlossen wird. Da der Verbindungsteil 119 zwischen Handhabe 117 und Fixierelement 115 bewusst aus dünnem Material gefertigt ist, wird beim erstmaligen Betätigen der Handhabe 117, insbesondere beim Aufreißen der Sollbruchstelle, dieser Verbindungsteil 119 gedehnt, so dass beim Wiederverschließen der Getränkedose dieser augenfällig nicht mehr passgenau um das Anschlusselement 118 angeordnet ist. Somit kann sofort erkannt werden, dass die Getränkedose bereits geöffnet wurde.

Um das Fixierelement 115 in der Geschlossenposition zu halten, ohne dass es unbeabsichtigterweise angehoben werden kann und damit die Druckausgleichsöffnung 123 freigibt, sind zwei Raststifte 119a vorgesehen, die in entsprechende Ausnehmungen des Verschlusselementes 120 einrasten und die ein Verschwenken des Fixierelementes 115 nur mit einem gewissen Kraftaufwand zulassen.

Die oben beschriebene Ausführungsform der Erfindung ist in nicht-einschränkender Weise zu betrachten. So kann beispielsweise die Öffnung der Getränkedose mittels Ziehbewegung an einer Handhabe auch vom Dosenrand her erfolgen und nicht nur wie in der Ausführung der Erfindung beschrieben, aus dem Mittelbereich des Dosensplegels.

## Patentansprüche

1. Deckel (100) eines Behälters, insbesondere einer Getränkedose, mit einem im Wesentlichen ebenen Deckelspiegel (101) und einem vorzugsweise gefalzten Randbereich (102), sowie zumindest einer an dem Deckelspiegel (101) angeordneten Ausgießöffnung (103), die über zumindest ein im Bereich der dem Behälterinneren zugewandten Unterseite des Deckelspiegels (101) angeordnetes Verschlusselement (120) gas- und/oder flüssigkeitsdicht verschließbar ist, wobei das Verschlusselement (120) über ein Betätigungselement (110) aus einer Geschlossenposition in eine Offenposition bewegbar ist, und zumindest eine Druckausgleichseinrichtung vorgesehen ist, die mit dem zumindest einen Betätigungselement (110) zusammenwirkt, wobei die zumindest eine Druckausgleichseinrichtung zumindest ein Schließelement (112, 113) aufweist, sowie zumindest eine Druckausgleichsöffnung (123) vorgesehen ist, die bei Stellung des Betätigungselementes (110) in der Geschlossenposition mittels des zumindest einen Schließelementes (112, 113, 124) verschließbar und bei Bewegung des Betätigungselementes (110) aus der Geschlossenposition in die Offenposition zur Gänze freilegbar ist, wobei die Freilegung der Druckausgleichsöffnung (123) reversibel ist, **dadurch gekennzeichnet, dass** das Betätigungselement (110) über ein bewegbares Fixierelement (115) mit einer Handhabe (117) in der Geschlossenposition fixierbar ist, welches Fixierelement (115) aus einer Ebene, die im Wesentlichen parallel zum Deckelspiegel (101) angeordnet ist, verschwenkbar ist, und gelenkig mit dem Betätigungselement (110) in unlösbarer Verbindung steht, wobei das Schließelement (113) für die Druckausgleichsöffnung (123) an dem Fixierelement (115) angeordnet ist.

2. Deckel (100) nach Anspruch 1, **dadurch gekennzeichnet, dass** das Schließelement (112, 113, 124) als Zapfen ausgebildet ist, der bei Bewegung des Betätigungselementes (110) aus der Geschlossenposition in die Offenposition zur Gänze aus der zumindest einen Druckausgleichsöffnung (123) bewegbar ist.

3. Deckel (100) nach einem der Ansprüche 1 bis 2, **dadurch gekennzeichnet, dass** das zumindest eine Betätigungselement (110) im Wesentlichen linear und parallel zu dem Deckel (100) verschiebbar ist.

4. Deckel (100) nach einem der Ansprüche 1 bis 3, **dadurch gekennzeichnet, dass** das zumindest eine Verschlusselement (120) im Wesentlichen vertikal hinsichtlich des Deckels (100) verschwenkbar ist.

5. Deckel (100) nach Anspruch 1, **dadurch gekennzeichnet, dass** die Handhabe (117) vor dem erstmaligen Verschwenken zur Freigabe des Betätigungselementes (110) über zumindest eine Sollbruchstelle mit zumindest einem auf dem Deckelspiegel (101) angeordneten Anschlusselement (118) in Verbindung steht.

6. Deckel (100) nach einem der Ansprüche 1 bis 5, **dadurch gekennzeichnet, dass** die Handhabe (117) Y- oder T-förmig ausgebildet ist.

7. Deckel nach einem der Ansprüche 1 bis 6, **dadurch gekennzeichnet, dass** das Verschlusselement (120) und die Druckausgleichsöffnung (123) eine gemeinsame Dichtung (132) aufweisen.

8. Deckel (100) nach einem der Ansprüche 1 bis 7, **dadurch gekennzeichnet, dass** die zumindest eine Ausgießöffnung (103) wiederverschließbar ist.

## Claims

1. Lid (100) of a container, in particular a beverage can, with a substantially flat lid face (101) and a preferably folded edge region (102) and at least one pouring orifice (103) which is arranged on the lid face (101) and can be sealed gas- and/or fluid-tight via at least one sealing element (120) arranged in the region of the underside of the lid face (101) facing the container interior, wherein the sealing element (120) can be moved via an actuator element (110) out of a closed position into an open position, and at least one pressure compensation device is provided which cooperates with the at least one actuator element (110), wherein the at least one pressure compensation device comprises at least one closing element (112, 113), and at least one pressure compensation orifice (123) is provided which can be closed by means of at least one closing element (112, 113, 124) when the actuator element (110) is set in the closed position and fully opened when the actuator element (110) is moved from the closed position into the open position, wherein the opening of the pressure compensation orifice (123) is reversible, **characterised in that** the actuator element (110) can be fixed in the closed position via a movable fixing element (115) with a handle (117), which fixing element (115) can be swivelled out of a plane arranged substantially parallel to the lid face (101) and is in inseparable articulated connection with the actuator element (110), wherein the closing element (113) for the pressure compensation orifice (123) is arranged on the fixing element (115).

2. Lid (100) according to claim 1, **characterised in that** the closing element (112, 113, 124) is formed as a peg which can be moved fully out of the at least one pressure compensation orifice (123) on movement of the actuator element (110) out of the closed position into the open position.

3. Lid (100) according to any one of claims 1 and 2, **characterised in that** the at least one actuator element (110) can be displaced substantially linearly and parallel to the lid (100).

4. Lid (100) according to any one of claims 1 and 3, **characterised in that** the at least one sealing element (120) can be swivelled substantially vertically in relation to the lid (100).

5. Lid (100) according to claim 1, **characterised in that** before the first pivoting to release the actuator element (110), the handle (117) is connected via at least one nominal break point to at least one connecting element (118) arranged on the lid face (101).

6. Lid (100) according to any one of claims 1 to 5, **characterised in that** the handle (117) is formed Y- or T-shaped.

7. Lid (100) according to any one of claims 1 to 6, **characterised in that** the sealing element (120) and the pressure compensation orifice (123) have a common seal (132).

8. Lid (100) according to any one of claims 1 to 7, **characterised in that** the at least one pouring orifice (103) can be re-sealed.

## Revendications

1. Couvercle (100) d'un contenant ou récipient, notamment d'une boite ou canette de boisson, présentant une face de couvercle (101) sensiblement plane et une zone de bordure (102) de préférence sertie, ainsi qu'au moins une ouverture de versement (103), qui est agencée sur la face de couvercle (101), et peut être fermée de manière étanche aux gaz et/ou aux liquides par l'intermédiaire d'au moins un élément de fermeture (120) agencé dans la zone du côté inférieur de la face de couvercle (101), dirigé vers l'intérieur du contenant, ensemble
dans lequel l'élément de fermeture (120) peut être déplacé, par l'intermédiaire d'un élément d'actionnement (110), d'une position fermée dans une position ouverte, et dans lequel il est prévu au moins un dispositif de compensation de pression, qui interagit avec ledit au moins un élément d'actionnement (110),
dans lequel ledit au moins un dispositif de compensation de pression présente au moins un élément d'obturation (112, 113), et dans lequel il est prévu au moins une ouverture de compensation de pression (123), qui, dans la situation de l'élément d'actionnement (110) en position fermée, peut être obturée au moyen dudit au moins un élément d'obturation (112, 113, 124), et, lors du mouvement de l'élément d'actionnement (110) de la position fermée à la position ouverte, peut être dégagée dans sa totalité, et
dans lequel le dégagement de l'ouverture de compensation de pression (123) est réversible,
**caractérisé en ce que** l'élément d'actionnement (110) peut être bloqué dans la position fermée par l'intermédiaire d'un élément de blocage (115) mobile, qui comporte une poignée de manoeuvre (117), cet élément de blocage (115) pouvant pivoter hors d'un plan, qui est agencé de manière sensiblement parallèle à la face de couvercle (101), et étant en liaison articulée non amovible avec l'élément d'actionnement (110), l'élément d'obturation (113) pour l'ouverture de compensation de pression (123) étant agencé sur l'élément de blocage (115).

2. Couvercle (100) selon la revendication 1, **caractérisé en ce que** l'élément d'obturation (112, 113, 124) est réalisé sous forme de bouchon qui, lors du mouvement de l'élément d'actionnement (110) de la position fermée à la position ouverte, peut être déplacé en totalité hors de ladite au moins une ouverture de compensation de pression (123).

3. Couvercle (100) selon l'une des revendications 1 à 2, **caractérisé en ce que** ledit au moins un élément d'actionnement (110) peut coulisser sensiblement de manière linéaire et parallèle au couvercle (100).

4. Couvercle (100) selon l'une des revendications 1 à 3, **caractérisé en ce que** ledit au moins un élément de fermeture (120) peut pivoter sensiblement de manière verticale par rapport au couvercle (100).

5. Couvercle (100) selon la revendication 1, **caractérisé en ce que** la poignée de manoeuvre (117), avant le premier pivotement, pour libérer l'élément d'actionnement (110), est reliée, par l'intermédiaire d'au moins une zone de rupture programmée, à au moins un élément de raccordement (118) agencé sur la face de couvercle (101).

6. Couvercle (100) selon l'une des revendications 1 à 5, **caractérisé en ce que** la poignée de manoeuvre (117) est d'une configuration en forme de Y ou de T.

7. Couvercle selon l'une des revendications 1 à 6, **caractérisé en ce que** l'élément de fermeture (120) et l'ouverture de compensation de pression (123) présente un joint d'étanchéité (132) commun.

8. Couvercle (100) selon l'une des revendications 1 à 7, **caractérisé en ce que** ladite au moins une ouverture de versement (103) peut être refermée.
